# NEUE EUROPÄISCHE PATENTSCHRIFT

(11) **EP 0 606 047 B2**
(45) Veröffentlichungstag und Bekanntmachung des Hinweises auf die Entscheidung über den Einspruch: **29.08.2001**
(45) Hinweis auf die Patenterteilung: 04.06.1997
(21) Anmeldenummer: 93810903.0
(22) Anmeldetag: 23.12.1993
(51) Int. Cl.: B41J 2/175

(54) **Vorrichtung zur Zufuhr von Tinte zu einem Inkjet-Printer oder -Plotter**
Ink supply for an ink jet printer or plotter
Dispositif d'alimentation en encre pour imprimante ou traceur par jet d'encre

(30) Priorität: 07.01.1993 DE 9300133 U
(43) Veröffentlichungstag der Anmeldung: 13.07.1994
(73) Patentinhaber: PELIKAN PRODUKTIONS AG, 8132 Egg (CH)
(72) Erfinder: Geissmann, Jürg, CH-8046 Zürich (CH)
(74) Vertreter: Münch, Otto, Dipl.-Ing.

(56) Entgegenhaltungen:
- EP-A- 0 237 787
- EP-A- 0 322 131
- DE-A- 2 842 594
- US-A- 1 191 410
- US-A- 4 419 677
- US-A- 4 536 777
- US-A- 5 159 348
- PATENT ABSTRACTS OF JAPAN vol. 10, no. 118 (M-475) (2175) 2. Mai 1986 & JP-A-60 248 355 (CANON K.K.) 9. Dezember 1985
- PATENT ABSTRACTS OF JAPAN vol. 6, no. 56 (M-121) (934) 13. April 1982 & JP-A-56 167 486 (CANON K.K.) 23. Dezember 1981
- Operating Manual for the Codent C2 P9 Ink Jet Printing System

## Beschreibung

Aus der EP-A 322 131 ist eine Vorrichtung gemäss Oberbegriff des Anspruchs 1 bekannt. Ein Druckkopf eines Inkjet-Printers hat mehrere mit Schaumstoff gefüllte Kammern. Der Schaumstoff ist mit Tinte getränkt. In jede Kammer ist eine Hohlnadel gesteckt, welche über einen Schlauch mit einen Vorratsbehälter mit freier Tinte verbunden ist. Wenn der Tintenvorrat in den Behältern aufgebraucht ist, werden die Behälter mit Flaschen nachgefüllt. Wenn ein Vorratsbehälter vollständig entleert ist, ist allerdings die Wiederinbetriebnahme nach dem Nachfüllen problematisch.

Der Vorliegende Erfindung liegt die Aufgabe zu Grunde eine Vorrichtung der eingangs genannten Art anzugeben, die eine sichere Inbetriebnahme ermöglicht. Diese Aufgabe wird durch die gekennzeichnenden Merkmale des Anspruchs 1 gelöst.

Nachfolgend wird ein Ausführungsbeispiel der Erfindung anhand der Zeichnungen erläutert. Darin zeigt:
- Fig. 1: eine perspektivische Ansicht eines Printers,
- Fig. 2: einen schematischen Querschnitt durch den Druckkopf des Printers, und
- Fig. 3: einen Längsschnitt durch einen Tinten-Vorratsbehälter.

Der Printer nach Fig. 1 hat ein Gehäuse 1, in welchem ein Schlitten 2 horizontal verfahrbar ist. Der Schlitten 2 trägt einen Druckhopf 3. Der Druckkopf 3 hat mehrere Inkjet-Düsen 4 und einen Tintenvorrat, z.B. in Form eines mit Tinte getränkten Schaumkörpers 5. Neben dem Gehäuse 1 ist ein Vorratsbehälter 10 mit freier Tinte 11 (Fig. 3) mit einer freien Oberfläche 12 angeordnet. Der Behälter 10 ist in einer Wanne 13 vertikal beweglich geführt und auf Federn 14 abgestützt. Die Federkonstante dieser Federn 14 ist derart bemessen, dass die Oberfläche 12 unabhängig vom Tinten-Vorratsvolumen auf annähernd gleichem Niveau bleibt. Dieses Niveau ist etwas tiefer als das Niveau der Düsen 4, so dass im Druckkopf 3 ein geringfügiger Unterdruck gebildet wird.

Der Vorratsbehälter 10 ist mit dem Druckkopf 3 über eine Verbindungsleitung 20 verbunden. Diese besteht aus einem in die Tinte 11 eingetauchten Röhrchen 21, einer in den Schaumkörper 5 eingesteckten Hohlnadel 22 und einem das Röhrchen 21 und die Nadel 22 verbindenden, flexiblen Verbindungsschlauch 23.

Um bei Inbetriebnahme die Leitung 20 mit der Tinte zu füllen ist auf dem Behälterdeckel 15 ein Pumpmittel angeordnet. Dieses ist in Fig. 3 als Luftpumpe 26 angedeutet. Die vereinfacht dargestellte Pumpe 26 besteht aus einer aufgewölbten Gummimembran 27, die in der Mitte ein Loch 28 hat und am Rand auf dem Behälterdeckel 15 befestigt ist. Unterhalb der Membran 27 hat der Deckel 15 eine Oeffnung 29, die innen durch einen abhebbaren, flexiblen Folienlappen 30 verschlossen ist. Dieser bildet ein Rückschlagventil. Mit dieser Pumpe 26 kann manuell durch mehrmaliges Eindrücken der Membran 27 etwas Ueberdruck im Luftraum oberhalb der Tintenoberfläche 12 erzeugt werden. Damit wird die Tinte 11 in die Verbindungsleitung 20 getrieben. Sobald diese gefüllt ist, d.h. wenn etwas Tinte aus den Düsen 4 austritt, wird der Luftraum oberhalb der Oberfläche 12 wieder mit Atmosphärendruck beaufschlagt. Dazu kann z.B. ein Gummipfropfen 35 aus einer Oeffnung 36 des Deckels 15 oberhalb der Oberfläche 12 ausgezogen werden. Die Belüftungsöffnung kann auch in der Pumpe 26 integriert sein.

Der erfindungsgemässe Tintenvorrat ermöglicht einen langen, ununterbrochenen Betrieb des Druckkopfs 3, ohne dass er ausgewechselt werden muss. Ein Plotter zum Herstellen von Zeichnungen kann z.B. über Nacht ohne Aufsicht betrieben werden, was bei den heutigen Inkjet-Plottern wegen des beschränkten Tintenvorrats im Druckkopf 3 nicht möglich ist.

Die beschriebenen Zufuhrvorrichtungen eignen sich auch für Druckköpfe 3, die keinen Schaumkörper, sondern einen mit Tinte gefüllten Hohlraum enthalten.

## Patentansprüche

1. Vorrichtung zur Zufuhr von Tinte zu einem Druckkopf (3) eines Inkjet-Printers oder -Plotters, der ein Gehäuse (1), einen im Gehäuse (1) horizontal verfahrbaren Druckkopf (3) mit einer Inkjet-Düse (4) und einem Tintenvorrat aufweist, wobei die Vorrichtung einen mit Tinte (11) gefüllten Vorratsbehälter (10) und eine auf mindestens einem Teil ihrer Länge flexible Verbindungsleitung (20) umfasst, die den Vorratsbehälter (10) mit dem Tintenvorrat des Druckkopfs (3) verbindet, **dadurch gekennzeichnet**, dass der Vorratsbehälter (10) neben dem Gehäuse des Printers oder Plotters angeordnet ist, dass ein erstes Ende der Verbindungsleitung (20) als Hohlnadel (22) ausgebildet ist, die in den Tintenvorrat des Druckkopfs (3) eingesteckt ist, dass der Druckkopf (3) mehrere Düsen (4) aufweist, dass das zweite Ende der Verbindungsleitung (20) in die Tinte (11) im Vorratsbehälter (10) eingetaucht ist, dass am Vorratsbehälter (10) eine Luftpumpe (26) angeordnet ist, um die Verbindungsleitung (20). mit Tinte zu füllen, wobei die Auslassöffnung (29) der Luftpumpe (26) über ein Rückschlagventil (30) oberhalb der freien Tintenoberfläche (12) mündet, und dass der Vorratsbehälter (10) Mittel (35) aufweist, um den Luftraum oberhalb der freien Tintenoberfläche (12) mit Atmosphärendruck zu beaufschlagen.

2. Vorrichtung nach Anspruch 1, wobei der Vorratsbehälter (10) federnd abgestützt ist, derart, dass das Niveau der freien Tintenoberfläche (12) annähernd unabhängig ist vom Tintenvorratsvolumen.

## Claims

1. A device for feeding ink to a print head (3) of an inkjet printer or plotter, the inkjet printer or plotter comprising a housing (1), a print head (3) horizontally movable in the housing (1) and having an ink jet nozzle (4) and an ink supply, the divice comprising a reservoir (10) filled with ink (11) and a connecting line (20), the connecting line (20) being at least on a part of its length flexible and connecting the reservoir (10) with the ink supply of the print head (3), **characterised in that** the reservoir (10) is disposed next to the housing of the printer or plotter, that a first end of the connecting line (20) is formed as a hollow needle (22), which is inserted in the ink supply of the print head (3), that the print head. (3) comprises a plurality of nozzles (4), that the second end of the connecting line (20) is immersed in the ink (11) in the reservoir (10), that an air pump (26) is disposed on the reservoir (10) in order to fill the connecting line (20) with ink, the outlet opening (29) of the air pump opening in a non-return valve above the free ink surface (12) and that the reservoir (10) comprises means (35) to render the air space above the ink surface (12) subject to atmospheric pressure.

2. A device according to claim 1, wherein the reservoir (10) is supported resiliently in such manner that the level of the free ink surface (12) is substantially independent of the ink supply volume.

## Revendications

1. Dispositif pour amener de l'encre à une tête d'impression (3) d'une imprimante ou d'un traceur à jet d'encre, qui comporte un boîtier (1), une tête d'impression (3) déplaçable horizontalement dans le boîtier (1) et comportant un gicleur à jet d'encre (4) et une réserve d'encre, le dispositif comportant un réservoir (10) rempli par l'encre (11), et une conduite de liaison (20) flexible sur au moins une partie de sa longueur, **caractérisé en ce que** le réservoir (10) est disposé à côté du boîtier de l'imprimante ou du traceur, qu'une première extrémité de la conduite de liaison (20) est agencée sous la forme d'une aiguille creuse (22), qui est insérée dans la réserve d'encre de la tête d'impression (3), que la tête d'impression (3) comporte plusieurs gicleurs (4), que la seconde extrémité de la conduite de liaison (20) est immergée dans l'encre (11) présente dans le réservoir (10), que sur le réservoir (10) est disposée une pompe à air (26) servant à remplir d'encre la conduite de liaison (20), l'ouverture de sortie (29) de la pompe à air (26) débouchant, par l'intermédiaire d'une soupape antiretour (30), au-dessus de la surface libre de l'encre (12), et que le réservoir (10) comporte des moyens (35) pour charger l'espace rempli d'air situé au-dessus de la surface libre (12) de l'encre par la pression atmosphérique.

2. Dispositif selon la revendication 1, dans lequel le réservoir (10) est supporté de façon élastique de telle sorte que le niveau de la surface libre (12) de l'encre est approximativement indépendant du volume de la réserve d'encre.
